# FASCICULE DE BREVET EUROPEEN

(11) **EP 0 215 015 B1**
(45) Date de publication et mention de la délivrance du brevet: **19.04.1989**
(21) Numéro de dépôt: 86901083.5
(22) Date de dépôt: 04.02.1986
(51) Int. Cl.: B24C 7/00

(54) **INSTALLATION POUR LA PROJECTION DE PARTICULES DE GLACE CARBONIQUE**
ANLAGE ZUM SCHLEUDERN VON TROCKENEISTEILCHEN
PLANT FOR PROJECTING PARTICLES OF CARBON DIOXIDE ICE

(30) Priorité: 04.02.1985 FR 8501487
(43) Date de publication de la demande: 25.03.1987
(73) Titulaire: CARBOXYQUE FRANCAISE, F-75362 Paris-Cédex 08 (FR)
(72) Inventeur: GIBOT, Claude, F-92240 Malakoff (FR); CHARLES, Jean-Michel, F-91630 Marolles-en-Hurepoix (FR)
(74) Mandataire: Jacobson, Claude
(86) Numéro de dépôt international: FR8600029
(87) Numéro de publication internationale: WO8604536

(56) Documents cités:
- EP-A- 0 140 856
- FR-A- 2 285 961
- FR-A- 2 511 628
- GB-A- 950 078
- GB-A- 1 397 102
- GB-A- 1 474 374
- US-A- 2 815 716
- US-A- 3 323 257
- US-A- 3 702 519
- US-A- 4 389 820

## Description

La présente invention est relative à une installation de carbosablage, c'est-à-dire installation dy type décrit dans le préambule de la revendication 1.

Comme on le sait, la détente de l'anhydride carbonique (C0₂) liquide produit de la neige carbonique, laquelle peut être compactée pour former des morceaux de glace carbonique oui se subliment en se réchauffant. Les installations du type précité fournissent un débit dosé de petites particules de glace carbonique (ayant une dimension de l'ordre de 1 à 4 mm environ) dans la conduite de gaz vecteur, ce qui permet de projeter les particules sur une surface à décaper.

Ainsi, le carbosablage s'apparente aux procédés de sablage et de grenaillage, mais le sable ou la grenaille est remplacé par des particules ou grains de glace carbonique oui, après avoir rempli leur fonction abrasive, se subliment.

Cette technique trouve son domaine d'application partout où des effluents de traitement du type liquide ou solide seraient contaminés ou irrécupérables sur le site de traitement. Dans les applications nucléaires par exemple, le traitement par jets d'eau pose des problèmes, l'eau ayant une radioactivité résiduaire, tandis que le sable se contamine et doit être enterré; au contraire, le C0₂ gazeux, comme la plupart des gaz, peut être aisément décontmainé par filtration.

Cependant, les installations de carbosablage connues du type précité (FR-A-2 285 961) n'ont pas donné entière satisfaction, notamment du fait de la tendance à la prise en masse des particules de glace carbonique, due à l'electricité statique, ce qui rend irrégulier le débit des particules projetées sur la surface à traiter.

L'invention a pour but de fournir une installation permettant d'obtenir un débit régulier de particules dans la conduite de gaz vecteur. A cet effet l'invention a pour objet une installation du type précité selon la partie caractérisante de la revendication 1.

Suivant d'autres caractéristiques avantageuses de l'invention:
- le dispositif doseur laisse à son tour tomber lesdites particules par gravité dans le dispositif propulseur, lequel est espacé du dispositif doseur, le capot entourant la sortie dudit appareil, le dispositif doseur et le dispositif propulseur;
- ledit appareil comprend un broyeur et des moyens d'alimentation de ce broyeur en morceaux de glace carbonique.

Un exemple de réalisation de l'invention va maintenant être décrit en regard du dessin annexé, sur lequel:
- la figure 1 représente schematiquement en élévation, avec coupe partielle, une installation de carbosablage conforme à l'invention; et
- la figure 2 représente en coupe longitudinale, à plus grande échelle, le dispositif propulseur de cette installation.

L'installation de carbosablage représentée au dessin comprend essentiellement un broyeur 1, des moyens 2 d'alimentation de ce broyeur, un dispositif doseur 3, une conduite de gaz vecteur 4 équipée d'un dispositif propulseur 5, et un capot métallique 6 de protection contre l'humidité. Les éléments 1 à 5 de l'installation sont montés sur un châssis métallique (non représenté) fixé au sol 7, ce dernier portant également le capot 6.

Le broyeur 1 est un broyeur à broches. Il possède une trémie supérieure d'alimentation 8 ouverte vers le haut et un conduit de sortie inférieur 9 ouvert vers le bas.

Les moyens d'alimentation 2 comprennent une courroie transporteuse 10, et une goulotte vibrante 11 relevable au moyen d'un vérin 12 et dont la sortie se trouve au-dessus de la trémie 8.

Le dispositif doseur 3 comprend un réservoir de particules 11 pourvu à son extrémité inférieure d'un tube de sortie 12 à peu près horizontal. Une vis-ressort 13 coaxiale à ce dernier traverse la partie inférieure du réservoir 11 et s'étend jusqu'à l'extrémité de sortie ouverte 14 du tube 12. Un moteur 15 entraîne en rotation la vis 13 ainsi que des pales de brassage 16 également contenues dans le réservoir. Un autre leur 17 comporte un arbre de sortie 18 dont l'extrémité est fourchue et pénètre coaxialement, par l'ouverture 14, à l'intérieur de la partie d'extrémité de la vis 13.

Le réservoir 11 est relié par l'intermédiaire d'un tronçon souple 19 à une trémie vibrante 20 qui le surmonte. L'ouverture d'entrée de cette dernière est coaxiale au conduit 9 de sortie du broyeur mais en est espacée, c'est-à-dire qu'aucun contact n'existe entre le broyeur et la trémie 20.

La conduite 4 comprend un tuyau amont 21 relié à une source de gaz vecteur, notamment de C0₂ gazeux sous pression (non représentée), et un tuyau aval 22 constitué par un flexible sans aspérités intérieures se terminant par un tube- lance rigide 23; les tuyaux 21 et 22 de la conduite sont reliés par le dispositif propulseur 5, que l'on voit mieux à la figure 2.

Le dispositif 5 comprend un raccord en T dont la hampe, dirigée vers le haut, se prolonge par un entonnoir d'entrée 24. La branche inférieure de sortie du T est directement reliée au flexible 22, tandis que sa branche inférieure d'entrée est reliée au tuyau 21 par l'intermédiaire d'un éjecteur. Ce dernier est constitué d'un embout 25 ayant un grand alésage d'entrée 26 et un petit alésage se sortie 27. Le premier alésage est taraudé et se visse sur l'extrémité du tuyau 21, et dans le second alésage est fixée l'extrémité amont d'une buse d'éjection 28 dont l'extrémité aval se trouve sur l'axe de l'entonnoir 24. Le bord d'entrée de cet entonnoir se trouve sous l'ouverture de sortie 14 du tube 12, mais est espacé de ce tube, c'est-à-dire sans aucun contact avec lui.

Le capot 6 entoure l'ensemble des éléments de l'installation, à part la trémie supérieure 8 et le flexible 22, qui le traversent avec une étanchéité approximative, et le dispositif d'alimentation 2, qui est entièrement extérieur au capot.

En fonctionnement, une machine (non représentée) de production de morceaux de glace carbonique déverse ces morceaux sur l'extrémité amont (non visible sur le dessin) de la courroie 10. Ces morceaux sont par exemple des bâtonnets ayant un diamètre de l'ordre de 15 mm et une longueur de l'ordre de 25 mm. De tels bâtonnets peuvent être produits de façon très fiable mais sont trop gros pour pouvoir être utilisés directement en carbosablage.

Le courroie 10 déverse par gravité les morceaux de glace carbonique dans la goulotte 11, supposée en position active abaissée, d'où ils tombent par gravité dans la trémie 8 du broyeur 1. Dans celui-ci, les morceaux sont transformés en petites particules très anguleuses dont la dimension varie par exemple, pour une application donnée, de 0,5 mm à 1,5 mm environ. Ces particules tombent par gravité dans la trémie vibrante 20 et sont brassées par les pales 16.

La vis-ressort 13 est entraînée en rotation de façon à extraire un débit donné de particules par l'ouverture 14 du tube 12. La rotation en sens inverse de l'arbre 18 permet d'éviter la formation de paquets de particules, correspondant au pas du ressort, à l'ouverture 14. Ainsi, un écoulement régulier de particules tobbe par gravité dans l'entonnoir 24.

Le gaz vecteur éjecté à grande vitesse par la buse 28 crée dans l'entonnoir 24 une dépression qui provoque l'entraînement des particules dans le veine gazeuse, par effet venturi.

Cette installation a donné toute satisfaction. De façon surprenante, on n'a constaté aucune prise en masse des particules dans la trémie 20 et le réservoir 11. Le débit de particules projetées est constant, et on a pu décaper dans de très bonnes conditions des tôles recouvertes de peintures à très forte adhérence: le métal réapparaît poli, sans dégradation de sa surface. De plus, la perte de C0₂, observée essentiellement au niveau du broyeur, est de l'ordre de 5 %, ce qui est tout à fait acceptable.

Par ailleurs, pendant la mise en froid de l'installation, la sublimation de la glace carbonique dégage du C0₂ gazeux sec, lequel, étant plus lourd que l'air, emplit progressivement le capot 6 en chassant l'air et l'humidité, jusqu'à déborder par une ouverture supérieure 29 du capot et, dans une moindre mesure, par les jeux de celui-ci, notament autour du flexible 22 et du broyeur 1. Ainsi, toutes les parties de l'installation dans lesquelles des particules de gaz carbonique sont exposées à l'atmosphère environnante (trémie 20, ouverture 14, entonnoir 24) sont maintenues sous atmosphère de C0₂ sec sous une pression voisine de la pression atmosphérique, ce qui exclut toute pénétration d'humidité au sein de des particules.

De plus, la division de l'installation en trois sous-ensembles 1, 2 et 4 sans contact mutuel évite le développement de contraintes excessives d'origine thermique et permet d'intervenir facilement en cas de défaillance d'un élément.

En pratique, le débit d'éjection des particules par le tube 23 est réglé par la vitesse de rotation de la vis-ressort 13. On choisit les plateaux à broches du broyeur et leur vitesse de rotation de façon à obtenir d'une part la granulométrie moyenne voulue pour les particules, laquelle peut varier par temple entre 1 et 4 mm, d'autre part un débit broyé quelque peu supérieur au débit d'éjection; l'alimentation du broyeur est intermittente et est mommandée par relevage ou abaissement de la goulotte 11 par le vérin 12, en fonction du niveau de particules dans la trémie 20.

En variante, pour des installations non permanentes, on peut remplacer l'ensemble machine de fabrication de bâtonnets-dispositif d'alimentation 2 par un simple réservoir de stockage de bâtonnets de glace carbonique, avec des moyens quelconques de chargement de ces bâtonnets dans la trémie 8.

## Revendications

1. Installation de carbosablage, du type comprenant un appareil (1, 2) pour produire des particules de glace carbonique, et un dispositif doseur (3) pour délivrer un débit dosé de ces particules dans un dispositif propulseur (5) dont est equipée une conduite de gaz vecteur (4), caractérisée en ce que ledit appareil (1, 2) laisse tomber les particules par gravité dans le dispositif doseur (3), lequel est espacé et separé dudit appareil (1, 2) et en ce qu'un capot (6), destiné à proteger les particules de l'humidité par création d'une atmophère de C0₂ sec, entoure la sortie dudit appareil (1, 2) et les parties (20, 24) de l'installation où les particules seraient exposées à l'atmosphère environnante en l'absence de ce capot.

2. Installation suivant la revendication 1, caractérisée en ce que le dispositif doseur (3) laisse à son tour tomber lesdites particules par gravité dans le dispositif propulseur (5), lequel est espacé du dispositif doseur (3), le capot (6) entourant la sortie (9) dudit appareil (1, 2), le dispositif doseur (3) et le dispositif propulseur (5).

3. Installation suivant l'une des revendications 1 et 2, caractérisée en ce que ledit appareil (1, 2) comprend un broyeur (1) et des moyens (2) d'alimentation de ce broyeur en morceaux de glace carbonique.

4. Installation suivant l'une quelconque des revendications 1 à 3, caractérisée en ce que le dispositif doseur (3) comprend un réservoir (11) surmonté d'une trémie (20) disposée sous la sortie (9) dudit appareil (1, 2), une vis d'extraction creuse (13) disposée à l'extrémité inférieure du réservoir (11), et un agitateur (18) qui pénètre dans l'extrémité de sortie de la vis.

5. Installation suivant la revendication 4, caractérisée en ce que la trémie (20) est une trémie vibrante et en ce qu'un organe de brassage (16) est disposé dans le réservoir (11).

6. Installation suivant l'une quelconque des revendications 1 à 5, caractérisé en ce que le dispositif propulseur (5) comprend un entonnoir (24) qui débouche dans un tronçon de conduite équipé d'une buse (28) d'éjection de gaz vecteur se terminant sous l'entonnoir.

## Patentansprüche

1. Anlage zum Trockeneis-Strahlen mit einem Gerät (1, 2) zum Herstellen von Trockeneis-Teilchen und einer Dosiervorrichtung (3) zur Abgabe einer dosierten Menge dieser Teilchen in eine Antriebsvorrichtung (5), die an einer Traggasleitung (4) vorgesehen ist, dadurch gekennzeichnet, daß das genannte Gerät (1, 2) die Teilchen unter Schwerkraftwirkung in die Dosiervorrichtung (3) fallen läßt, die Abstand von dem genannten Gerät (1, 2) hat und von ihm getrennt ist, und daß eine Abdeckhaube (6), die dazu dient, die Teilchen gegen Feuchtigkeit zu schützen, indem eine Atmosphäre von trockenem C0₂ hergestellt wird, den Ausgang des genannten Geräts (1, 2) und die Teile (20, 24) der Anlage umgibt, an denen die Teilchen beim Fehlen der Abdeckhaube der Umgebungsluft ausgesetzt sein würden.

2. Anlage nach Anspruch 1, dadurch gekennzeichnet, daß die Dosiervorrichtung (3) ihrerseits die genannten Teilchen unter Schwerkraftwirkung in die Antriebsvorrichtung (5) fallen läßt, welche Abstand von der Dosiervorrichtung (3) hat, und daß die Abdeckbaube (6) den Ausgang (9) des genannten Geräts (1, 2), die Dosiervorrichtung (3) und die Antriebsvorrichtung (5) umgibt.

3. Anlage nach Anspruch 1 oder 2, dadurch gekennzeichnet, daß das genannte Gerät (1, 2) einen Brecher (1) sowie eine Einrichtung (2) zum Zuführen von Trockeneisstücken in den Brecher umfaßt.

4. Anlage nach einem der Ansprüche 1 bis 3, dadurch gekennzeichnet, daß die Dosiervorrichtung (3) einen Behälter (11) mit darüber befindlichem Trichter (20) unterhalb des Ausgangs (9) des genannten Geräts (1, 2) umfaßt sowie eine hohle Austragsschnecke (13) am unteren Ende des Behälters (11) und einen Rührer (18), der in das Austrittsende der Schnecke eingreift.

5. Anlage nach Anspruch 4, dadurch gekennzeichnet, daß der Trichter (20) als Schüttelrinne ausgebildet ist, und daß in dem Behälter (11) ein Rührorgan (16) angeordnet ist.

6. Anlage nach einem der Ansprüche 1 bis 5, dadurch gekennzeichnet, daß die Antriebsvorrichtung (5) einen Trichter (24) umfaßt, der in einen Rohrleitungsabschnitt mündet, welcher mit einer unter dem Trichter endenden Düse (28) zum Ausstoßen von Traggas versehen ist.

## Claims

1. A dry ice blasting plant of the type comprising an apparatus (1, 2) for producing particles of dry ice, and a metering device (3) to supply a metered flow of these particles into a propelling device (5) with which a carrier gas conduit (4) is provided, characterised in that the said apparatus (1, 2) allows the particles to drop by gravity into the metering device (3) which is separate and spaced from the said apparatus (1, 2) and in that a cover (6) intended to protect the particles from humidity by establishing an atmosphere of anhydrous C0₂, surrounds the outlet of the said apparatus (1, 2) and the parts of the plant (20, 24) in which the particles would be exposed to the ambient atmosphere in the absence of this cover.

2. A plant according to claim 1, characterised in that the metering device (3) for its part allows the said articles to drop by gravity into the propelling device (5), which is spaced from the metering device (3), the cover (6) surrounding the outlet (9) of the said apparatus (1, 2), the metering device (3) and the propelling device (5).

3. A plant according to one of claims 1 and 2, characterised in that the said apparatus (1, 2) comprises a crusher (1) end means (2) for supplying this crusher with pieces of dry ice.

7. A plant according to any one of claims 1 to 3, characterised in that the metering device (3) comprises a reservoir (11) topped by a hopper (20) arranged beneath the outlet (9) of the said apparatus (1, 2), a hollow extractor screw (13) situated at the bottom end of the reservoir (11) and a stirrer (18) which penetrates into the outlet end of the screw.

5. A plant according to claim 4, characterised in that the hopper (20) is a vibrating hopper and in that a stirring element (16) is situated in the reservoir (11).

6. A plant according to any one of the claims 1 to 5, charactcrised in that the propelling device (5) comprises a funnel (24) opening into the pipe section provided with a carrier gas ejection nozzle (28) terminating beneath the funnel.
